# EUROPÄISCHE PATENTSCHRIFT

(11) **EP 1 369 825 B1**
(45) Veröffentlichungstag und Bekanntmachung des Hinweises auf die Patenterteilung: **27.09.2006**
(21) Anmeldenummer: 03012809.4
(22) Anmeldetag: 05.06.2003
(51) Int. Cl.: G07C 9/00

(54) **Schliesszylinder mit kontaktloser Übertragung eines Signals**
Lock cylinder with wireless signal transmission
Cylindre de fermeture pour la transmission d'un signal sans contact

(30) Priorität: 06.06.2002 DE 10225368
(43) Veröffentlichungstag der Anmeldung: 10.12.2003
(73) Patentinhaber: BUGA Technologies GmbH, 22844 Norderstedt (DE)
(72) Erfinder: Krisch, Volker, 22453 Hamburg (DE); Bismark, Hardy, 16827 Alt Ruppin (DE)
(74) Vertreter: Jaeschke, Rainer

(56) Entgegenhaltungen:
- EP-A- 0 743 412
- EP-A- 1 046 770
- DE-A1- 19 517 728
- DE-U1- 20 102 853

## Beschreibung

Die Erfindung betrifft einen Schließzylinder mit kontaktloser Übertragung eines Berechtigungssignals, der mit zwei gegenüberliegenden Schließkernen versehen ist, die jeweils durch einen Schlüssel oder jeweils durch einen Drehknauf oder durch einen Drehknauf beziehungsweise einen Schlüssel betätigbar sind, um die Schließnase zum Entriegeln eines Schlosses zu betätigen, und der mit einer elektronischen Dekodierungseinrichtung zusammenwirkt, welche wenigstens einen Empfänger und/oder Sender zum drahtlosen Übermitteln eines kodierten Berechtigungssignals und eine Auswerteeinheit zum Dekodieren des Berechtigungssignals aufweist, um nur bei Berechtigung die Entriegelung des Schlosses zu erlauben, welcher Empfänger mit Antennen zusammenwirkt, die ein Berechtigungssignal vom Schlüssel oder einer Codekarte empfangen.

Solche elektromechanisch arbeitenden Schließzylinder sind allgemein bekannt. Der Vorteil besteht hierbei, dass neben einem mechanisch passendem Schlüssel auch ein codiertes Berechtigungssignal zum Öffnen des Schlosses übertragen werden muss. Dadurch wird ein unbefugter Zugang wesentlich erschwert. Auch besteht die Möglichkeit, den Schließzylinder in eine Zutrittskontrollanlage zu integrieren, da die empfangenen Signale unmittelbar an einen Zentralrechner der Zutrittskontrollanlage weitergegeben werden können.

Einen Schließzylinder, der auf beiden Seiten mit einem Drehknauf versehen ist, beschreibt die EP 0 999 328 A1. Ein Schließzylinder, der auf einer Seite durch einen Drehknauf und auf der anderen Seite durch einen Schlüssel betätigbar ist, wird in der DE 199 30 054 A1 beschrieben. Hier ist die Anordnung so getroffen, dass der Drehknauf stets drehfest mit der Schließnase verbunden ist. Auf der Seite, die durch den Schlüssel betätigbar ist, weist das Gehäuse des Schließzylinders eine Antenne auf, die mit einer korrespondierenden Antenne im Schlüssel zusammenwirkt. Eine drahtlose Übermittlung des Berechtigungssignals ist hiermit möglich. Die DE 195 17 728 A1 offenbart einen elektromechanisch arbeitenden Schließzylinder, der auf beiden Seiten durch einen Wendeschlüssel betätigbar ist. Hier ist Anordnung so getroffen, dass zwei Ferritantennen vorhanden sind, die jeweils der Außenseite und der Innenseite der Tür zugeordnet sind. Die Antennen sind im Zylindersack in der Nähe des Schließkerns angeordnet, um einen möglichst geringen Abstand zwischen der Antenne und der Antenne des eingeführten Schlüssels zu erreichen.

Aus der DE 201 02 853 U1 ist ein Schließzylinder bekannt, der auf einer Seite durch einen Schlüssel und auf der anderen Seite durch einen Drehknauf betätigbar ist. Auf beiden Stirnflächen ist eine Antenne vorhanden. Die eine Antenne wirkt dabei stets mit einer Antenne in dem Drehknauf zur drahtlosen Übertragung eines Signals zusammen. Aus der WO 99/29542 A2 ist eine Anordnung von mehreren parallelen Antennen bekannt, die ein gleichförmiges Aussenden von Signalen um ein Fahrzeug herum und in dem Innraum bewirken. Es ist ein Umschalter vorgesehen, um die Antennengruppen im Innenraum oder im Außenraum zu schalten. Auch können die Antennen gleichzeitig ein Signal empfangen. Dies funktioniert jedoch zuverlässig nur mit einem einzigen Sender im Bereich der Antennen. Weitere Schließzylinder sind aus der EP-A-1046770 und der EP-A-0743412 bekannt.

Die Dekodierungseinrichtungen sind häufig als Transpondersysteme ausgebildet, von denen ein passiver Transponder im Schlüssel angeordnet ist, während die Transponderleseeinrichtung einschließlich der Antenne, der Auswerteeinheit und der Energieversorgung im oder am Schließzylindergehäuse oder im Drehknauf angeordnet sind. Diese grundsätzliche Anordnung hat den Vorteil, dass am Schlüssel selbst keine separate Energieversorgung erforderlich ist. Beim Einschalten der Dekodierungseinrichtung wird die Antenne der Transponderleseeinrichtung aktiviert derart, dass diese die Antenne des passiven Transponders auf dem Schlüssel beziehungsweise auf einer Codekarte anregt, so dass das gespeicherte Transpondersignal mit dem Berechtigungssignal übertragen werden kann. Wenn das Berechtigungssignal den passenden Zugangscode aufweist, wird das elektromechanische Schloss durch die Auswerteeinheit freigegeben.

Bei der Anordnung von zwei Antennen ist es daher erforderlich, beim Betätigen der Dekodierungseinrichtung beide Antennen zu aktivieren. Dabei wird jedoch ein relativ hoher Energieverbrauch verursacht. Dies ist bei batteriebetriebenen elektromechanischen Schließzylindern jedoch nicht erwünscht. Auch besteht ein Nachteil darin, dass bei zwei aktivierten Antennen das übertragene Transpondersignal mit dem Berechtigungssignal von der Auswerteeinheit nicht immer zuverlässig ausgewertet werden kann. Insbesondere ist das der Fall, wenn auf der einen Seite beispielsweise ein passender Schlüssel steckt, jedoch nicht betätigt wird, während auf der anderen Seite des Schlosses ein Schlüssel eingeführt wird, um die Tür zu öffnen. Es erfolgt eine Überlagerung der Signale, die zu fehlerhaften Auswertungen führen.

Selbstverständlich wäre es möglich, zwei Auswerteeinheiten vorzusehen, die jeweils für sich das Transpondersignal empfangen und auswerten und anschließend an einen Mikroprozessor zum Freigeben des Schlosses weitergeben. Dies erfordert jedoch einen erhöhten schaltungstechnischen Aufwand, der bei dem geringen vorhandenen Einbauraum im Schließzylinder nicht immer zu realisieren ist. Auch wird es erforderlich sein, beim Betätigen der Dekodierungseinrichtung beide Auswerteeineinheiten zu aktivieren, wodurch der Energieverbrauch ebenfalls steigt.

Der Erfindung liegt die Aufgabe zugrunde, einen Schließzylinder der eingangs geschilderten Art so auszubilden, dass eine sichere Datenübertragung bei einem geringen Energieverbrauch möglich ist.

Die Aufgabe wird gemäß der Erfindung dadurch gelöst, dass auf jeder der beiden gegenüberliegenden Seiten des Schließzylinders jeweils eine Antenne vorhanden ist, die über einen Umschalter mit der Auswerteeinheit verbunden sind, der aufgrund des eingeführten Schlüssels oder des betätigten und/oder aktivierten Drehknaufs die Auswerteeinheit mit derjenigen Antenne des Schließzylinders verbindet, die auf der Seite angeordnet ist, in welche der Schlüssel in den Schließkern eingeführt beziehungsweise auf welcher der Drehknauf betätigt und/oder aktiviert worden ist. Das Vorsehen eines derartigen Umschalters hat zum einen den Vorteil, dass die Auswerteeinheit tatsächlich nur mit derjenigen Antenne verbunden ist, die das Berechtigungssignal empfangen wird. Zum anderen besteht ein Vorteil darin, dass beim Aktivieren der Decodierungseinrichtung nur eine Antenne angeregt zu werden braucht, so dass der Energieverbrauch gering gehalten werden kann. Die Lebensdauer einer Batterie kann somit erhöht werden.

Wie der Umschalter zwischen Antenne und der Auswerteinrichtung oder dem elektromotorischem Stellglied geschaltet wird, ist grundsätzlich beliebig. Es kommt insbesondere darauf an, dass ein einwandfreies Freigabesignal zum Ansteuern des elektromotorischen Stellglieds erzeugt wird. Es kann vorgesehen werden, dass jeder Antenne ein. Empfänger zugeordnet ist, und dass der Umschalter zwischen Empfänger und Auswerteeinheit geschaltet ist. Alternativ ist es möglich, dass der Empfänger einen Signalleseschaltkreis und insbesondere einen A/D-Wandler umfasst, dessen Ausgang unmittelbar oder mittelbar über den Umschalter mit der Auswerteinheit verbunden ist.

Es kann vorgesehen werden, dass der Umschalter so ausgebildet ist, dass die Auswerteeinheit mit derjenigen Antenne des Schließzylinders verbunden wird, die auf der Seite angeordnet ist, in welche der Schlüssel zuletzt eingesteckt beziehungsweise auf welcher der Drehknauf zuletzt betätigt und/oder aktiviert worden ist. Dies hat den Vorteil, dass auch bei einem, beispielsweise auf der Innenseite steckenden Schlüssel, ein Öffnen der Tür durch des Einführen des Schlüssel auf der Außenseite möglich ist, da das Berechtigungssignal nur von diesem zuletzt eingeführten Schlüssel an die Auswerteeinheit weitergegeben wird. Eine Überlagerung ist nicht zu befürchten, so dass ein Freigeben des Schlosses mit Sicherheit möglich ist.

Wie der Umschalter ausgebildet ist, ist grundsätzlich beliebig. Es können Halbleiterschaltungen oder auch bistabile oder monostabile Relais vorgesehen werden. Insbesondere das Vorsehen eines Relais ist mit einfachen Mitteln und ohne Schaltungsaufwand möglich. Auch kann der Umschalter durch zwei unabhängige Eingänge eines Mikroprozessors der Auswerteinheit realisiert sein, die entsprechend der aktivierten Antenne geschaltet werden.

Es ist zweckmäßig, wenn der Umschalter aufgrund von Schaltsignalen von Schaltern geschaltet wird, die durch den Schlüssel beim Einführen in den Schließkern betätigt werden. Solche Schalter sind grundsätzlich bekannt. Es kann vorgesehen sein, dass die Schalter als Mikroschalter ausgebildet sind, die beim vollständigen Einführen des Schlüssels in den Schließkern nicht nur die Dekodierungseinrichtung aktivieren, sondern auch die erforderliche Umschaltung auf die zu aktivierende Antenne bewirken. Die Schalter können aber auch als berührungsloser Näherungsschalter ausgebildet sein. Da auf jeder Seite des Schließzylinders ein derartiger Schalter vorhanden sein muss, ist eine Zuordnung ohne weiteres möglich.

Sofern der Schließzylinder einen Drehknauf aufweist, ist es zweckmäßig, ' wenn der Umschalter aufgrund von Schaltsignalen von Schaltern schaltet, die aufgrund einer Betätigung und/oder Aktivierung des Drehknaufs betätigt werden. Hier kann die Anordnung so getroffen sein, dass der Drehknauf beispielsweise axial eindrückbar ist, um die Dekodierungseinrichtung zu aktivieren. Gleichzeitig kann die betreffende Antenne angeregt werden. Auch kann vorgesehen werden, dass bei einer geringfügigen Drehung des Drehknaufs ein Schaltsignal erzeugt wird, aufgrund dessen die Dekodierungseinrichtung und die zugehörige Antenne aktiviert werden. Aber auch hier kann ein Näherungsschalter, der das Annähern einer Person innerhalb eines bestimmten Radius erkennt, zweckmäßig sein.

Es kann vorgesehen werden, dass die Schalter unmittelbar mit dem Umschalter zusammenwirken. Zweckmäßig kann es aber auch sein, wenn die Schalter über die Auswerteeinheit mit dem Umschalter zusammenwirken. Da die Anregung der Antenne im Schließzylinder einhergeht mit der Aktivierung der Dekodierungseinrichtung ist diese Ausführungsform, die eine Steuerung des Umschalters durch die Auswerteeinheit beinhaltet, grundsätzlich möglich.

Weiterhin kann vorgesehen werden, dass der Umschalter die Antenne mit der Auswerteeinheit für eine vorbestimmte Zeit verbindet. Diese vorbestimmte Zeit kann mit der Zeit übereinstimmen, die für die Dekodierungseinrichtung nach einer Aktivierung in Betrieb bleibt und sich anschließend abschaltet, um den Energieverbrauch zu minimieren. Nach einem missglücktem Schließvorgang muss der Schließvorgang nach dieser Zeit wiederholt werden. Insbesondere zusammen mit der Maßnahme, dass die Antenne mit der Auswerteinheit verbunden wird, die auf der Seite des Schließzylinders wirkt, in die der Schlüssel zuletzt eingeführt worden ist, wird eine versehentliche oder beabsichtigte Blockade des Schlosses durch einen auf der anderen Seite steckengelassenen Schlüssel verhindert.

Es ist zweckmäßig, wenn die Auswerteeinheit, der Umschalter und die Antennen im Schließzylindergehäuse integriert sind. Dadurch wird ein Schließzylinder geschaffen, der ohne weiteres in herkömmliche Schlösser eingesetzt werden kann. Ergänzende Maßnahmen und insbesondere das Verlegen von Antennen und dergleichen sind nicht erforderlich.

Es ist zweckmäßig, wenn die Antennen im Bereich des Schließkerns oder im Stirnbereich des Schließzylindergehäuses angeordnet sind. Hierdurch wird ein geringer Abstand zu den Antennen im Schlüssel erreicht, so dass die Energie, die zum Anregen der Antenne der Transponderleseeinrichtung erforderlich ist, gering gehalten werden kann.

Bei einem Schließzylinder mit Drehknauf ist es zweckmäßig, wenn die Antennen im Drehknauf angeordnet sind. Auch hierdurch wird erreicht, dass keine zusätzlichen Antennen im umgebenden Türbereich erforderlich werden. Die für die Übertragung es Berechtigungssignals üblicherweise verwendete Codekarte oder Chipanhänger kann hier vor den Drehknauf gehalten werden, der anschließend zum Entriegeln des Schlosses betätigt werden kann.

Gemäß einer bevorzugten Ausführungsform der Erfindung ist vorgesehen, dass der Umschalter vor dem A/D-Wandler der Auswerteeinheit geschaltet ist. Die Auswerteeinrichtung umfasst in der Regel einen Mikroprozessor, einen Signalleseschaltkreis, und die Antenne. Der Signalleseschaltkreis wandelt das von der Antenne empfangene analoge Berechtigungssignal in eine digitale Form um, die von Mikroprozessor ausgewertet und mit dem Zugangscode verglichen werden kann. Der Mikroprozessor steuert zudem die für die Entriegelung und/oder Betätigung des Schlosses erforderlichen elektronischen Bauteile. Wird der Umschalter nunmehr vor dem A/D-Wandler der Auswerteeinheit, also vor dem Signalleseschaltkreis geschaltet, besteht ein Vorteil darin, dass nur ein solcher vorhanden zu sein braucht. Es erfolgt insbesondere eine saubere Trennung der analogen Signale. Sofern der Umschalter hinter dem A/D-Wandler geschaltet ist, wäre es für eine derartige Trennung erforderlich, zwei Signalleseschaltkreise vorzusehen. Dadurch würde sich der Einbauraum erhöhen.

Es kann vorgesehen werden, dass der Schlüssel und der Schließkern als Wendeschlüsselsystem ausgebildet sind. Dies hat den Vorteil, dass solche Schlüsselsysteme für die mechanische Verriegelung nur die zylindrischen Aufnahmen des Schließzylindergehäuses benötigen. Im Schließzylindersack, der sich unterhalb dieser Aufnahmen befindet, ist daher ausreichend Raum vorhanden, um die elektronischen Bauelemente aufzunehmen.

Die Erfindung wird im folgenden anhand der schematischen Zeichnung näher erläutert. Es zeigen:
- Fig. 1: einen Aufbau eines Schließzylinders gemäß der Erfindung und
- Fig. 2: einen Aufbau eines Schließzylinders gemäß einer anderen Ausführungsform der Erfindung.

Der in der Fig. 1 dargestellte Schließzylinder weist auf seinen sich gegenüberliegenden Seiten 11, 12 jeweils eine hohlzylindrische Aufnahme für einen Schließkern auf, der durch einen Schlüssel in der Aufnahme drehbar ist. Der Schlüssel umfasst mechanische Vorsprünge und Vertiefungen, die in üblicher Weise mit mechanischen Zuhaltungen im Schließkern zusammenwirken, so dass nur bei Übereinstimmung eine Drehung des Schließkerns möglich ist. Der Schlüssel kann als herkömmlicher Flachschlüssel oder aber als Wendeschlüssel ausgebildet sein. Der Schließkern ist mit einer nur schematisch dargestellten Schließnase 13 verbunden, die bei passendem Schlüssel zum Entriegeln eines nicht gezeigten Schlosses verdreht werden kann. Insofern entspricht der Schließzylinder einem herkömmlichen Schließzylinder und bedarf keiner weiteren Erläuterung.

Neben dieser mechanischen Kodierung weist der gezeigte Schließzylinder eine elektronische Dekodiereinrichtung mit Auswerteeinrichtung 20 auf, die ein Transpondersystem umfasst. Es sind im Schließzylinder Antennen 14, 15 vorhanden, die ein Berechtigungssignal von einer Antenne empfangen, die an einem nicht gezeigten Schlüssel vorhanden ist. Die Antenne im Schlüssel kann beispielsweise einen passiven Transponder umfassen, der von den betreffenden Antennen 14, 15 im Schießzylinder zur Übertragung des Transpondersignals mit dem Berechtigungssignal angeregt wird.

Der gezeigte Schließzylinder ist von beiden Seiten mit einem elektronisch kodiertem Schlüssel betätigbar, und auf den sich gegenüberliegenden Seiten 11, 12 ist jeweils eine Antenne 14, 15 angeordnet. Diese Antennen befinden sich in bevorzugter Weise im Stirnbereich des Schließzylindergehäuses 16, so dass eine kurze Datenübertragungsstrecke zum eingeführten Schlüssel bewirkt wird. Die Antennen 14, 15 stehen über einen Umschalter 17 in Verbindung mit einem Empfänger mit Signalleseschaltkreis 18, der die empfangenen Signale vorzugsweise in eine digitale Form umwandelt und einem Mikroprozessor 19 der Auswerteeinrichtung 20 weitergibt.

Der Empfänger kann auch als Sende-/Empfänger ausgebildet sein, um beispielsweise einen passiven Transponder eines Schlüssels oder eines anderen mobilen Codeträgers anregen zu können. Auch kann der Signalleseschaltkreis des Empfängers in der Auswerteinheit integriert sein.

In der Auswerteinrichtung werden die empfangenen Signale ausgewertet und mit dem Berechtigungscode verglichen, um eine Entriegelung des Schlosses zu bewirken. Hierzu können nicht näher gezeigte elektronische Steuermittel 21 vorgesehen werden, die von dem Mikroprozessor 19 angesteuert werden, um beispielsweise bei passendem mechanischen und bei passendem elektronischen Schlüssel eine Drehung des Schließkern in der betreffenden Aufnahme zu erlauben. Der durch das Steuermittel 21 geschaltete und schematisch dargestellte Motor 22 würde dann ein Sperrelement antreiben. Es kann aber auch vorgesehen werden, dass bei passendem mechanischen und bei passendem elektronischen Schlüssel eine Kraftverbindung zwischen dem Schließkern und der Schließnase 13 hergestellt wird. In diesem Fall würde der Motor 22 eine Kuppelung antreiben.

Grundsätzlich befindet sich der gezeigte Schließzylinder im Ruhezustand, dass heißt, dass die Auswerteeinheit 20 nicht in Betrieb ist und somit keinen oder nur einen minimalen Ruhestromverbrauch aufweist. Wird nun ein Schlüssel in die eine oder andere Aufnahme eingeführt, wird einer der Schalter 23 oder 24 betätigt, wodurch die Auswerteeinheit 20 aktiviert wird. Die Antennen 14, 15 werden aktiviert, um den passiven Transponder im eingeführten Schlüssel anzuregen, um das Berechtigungssignal zu empfangen.

Im einzelnen ist hier die Anordnung so getroffen, dass der Mikroprozessor 19 denjenigen Schalten 23, 24 erkennt, welcher durch den eingeführten Schlüssel betätigt worden ist. Der Mikroprozessor 19 wirkt mit dem Umschalter 17 zusammen, der diejenige Antenne 14, 15 mit dem Empfänger und den Signalleseschaltkreis 18 verbindet, die auf der Seite angeordnet sind, in welche der Schlüssel eingeführt worden ist. Mit anderen Worten bedeutet dies, dass, wenn der Schlüssel auf der Seite 11 eingeführt worden ist und den Schalter 23 betätigt, die Auswerteeinheit 20 aktiviert wird, woraufhin die Antenne 14 angeregt wird und zum Empfang bereit ist. Dementsprechend wird bei einem auf der Seite 12 eingeführten Schlüssel der Schalter 24 betätigt, wodurch zum einen die Auswerteeinheit 20 aktiviert wird, so dass die Antenne 15 den passiven Transponder im Schlüssel anregen kann. Grundsätzlich ist es auch möglich, dass die Schalter 23, 24 unmittelbar mit dem Umschalter 17 zusammenwirken. Dies ist in der Zeichnung gestrichelt dargestellt.

Der Übersichtlichkeit halber ist in der Zeichnung nur der Empfang des Berechtigungssignals dargestellt. Die Anregung eines passiven Transponders nur über eine Antenne kann entsprechend erfolgen.

Es wird somit erreicht, dass stets nur eine Antenne 14, 15 zur Signalübertragung aktiviert ist. Dies hat den Vorteil, dass Überlagerungen von analogen Signalen vermieden werden. Dies wäre ansonsten dänn der Fall, wenn der Schlüssel auf einer Seite steckt, während eine Betätigung des Schließzylinders von der anderen Seite erfolgen soll. Auch wird der Energieverbrauch deutlich reduziert, da nur eine Antenne 14 beziehungsweise 15 zur Anregung des passivem Transponders im Schüssel angeregt zu werden braucht.

Der in Fig. 2 gezeigt Schließzylinder entspricht im wesentlichen demjenigen gemäß Fig. 1, und es sind gleiche oder gleichwirkende Elemente mit gleichen Bezugsziffern versehen. Hier ist jeder Antenne 14, 15 ein Empfänger mit Signallesekreis 18, 18' zugeordnet, deren Ausgang mit dem Umschalter 17 verbunden sind. Die Anordnung kann dabei so getroffen sein, dass der Umschalter 17 in der Auswerteeinheit 20 integriert und/oder durch zwei unabhängige Eingänge des Mikroprozessors 19 gebildet wird. Die Schalter 23, 24 wirken mit dem Mikroprozessor derart zusammen, dass der betreffende Eingang aktiviert wird. Hier wird ausgenutzt, dass Antenne, Empfänger und Signalleseschaltkreis häufig eine bauliche Einheit bilden. In der Zeichnung sind diese der Übersichtlichkeit halber getrennt dargestellt.

Es kann zudem vorgesehen werden, dass erst beim Einstecken des Schlüssels oder Betätigen des Knauf 5; auf einer Seite des Schließzylinders der entsprechende Empfänger und/oder Signalleseschaltkreis 18, 18' aktiviert werden. Dazu sind die Signalleitungen 25, 25' zu den einzelnen Empfänger mit Signalleseschaltkreis 18, 18' vorgesehen. Damit kann der Energiebedarf reduziert werden insbesondere dann, wenn zum Datenaustausch eine der Antennen 14, 15 zum Anregen eines passiven Transponders aktiviert werden muss.

In der Zeichnung ist ein Schließzylinder mit zwei durch einen Schlüssel betätigbare Schießkernen gezeigt. Es ist selbstverständlich auch möglich, dass auf einer oder aber auch auf beiden Seiten ein Drehknauf zum Betätigen der Schließnase 13 vorhanden ist. Hier ist es zweckmäßig, wenn die Antennen 14, 15 im Drehknauf angeordnet sind.

## Patentansprüche

1. Schließzylinder mit kontaktloser Übertragung eines Berechtigungssignals, der mit zwei gegenüberliegenden Schließkernen versehen ist, die jeweils durch einen Schlüssel oder jeweils durch einen Drehknauf oder durch einen Drehknauf beziehungsweise einen Schlüssel betätigbar sind, um eine Schließnase (13) zum Entriegeln eines Schlosses zu betätigen, und der mit einer elektronischen Dekodierungseinrichtung zusammenwirkt, welche wenigstens einen Empfänger und/oder Sender zum drahtlosen Übermitteln eines kodierten Berechtigungssignals und eine Auswerteeinheit (20) zum Dekodieren des Berechtigungssignals aufweist, um mittels eines Stellglieds nur bei Berechtigung die Entriegelung des Schlosses zu erlauben oder zu bewirken, welcher Empfänger mit Antennen zusammenwirkt die ein Berechtigungssignal von dem Schlüssel oder eines anderen mobilen Codesenders empfangen, wobei auf jeder der beiden gegenüberliegenden Seiten (11, 12) des Schließzylinders jeweils eine Antenne (14, 15) vorhanden ist, **dadurch gekennzeichnet, dass** die Antennen über einen Umschalter (17) mit der Auswerteeinheit (20) verbunden sind, der aufgrund des eingeführten Schlüssels oder des betätigten und/oder aktivierten Drehknaufs die Auswerteeinheit mit derjenigen Antenne (14, 15) des Schließzylinders verbindet, die auf der Seite (11, 12) angeordnet ist, in welche der Schlüssel in den Schließkern eingeführt beziehungsweise auf welcher der Drehknauf betätigt und/oder aktiviert worden ist.

2. Schließzylinder nach Anspruch 1, **dadurch gekennzeichnet, dass** jeder Antenne ein Empfänger (18, 18') zugeordnet ist, und dass der Umschalter zwischen Empfänger und Auswerteeinheit geschaltet ist.

3. Schließzylinder nach einem der Ansprüche 1 oder 2, **dadurch gekennzeichnet, dass** der Empfänger (18, 18') einen Signalleseschaltkreis und insbesondere einen A/D-Wandler umfasst, dessen Ausgang unmittelbar oder mittelbar über den Umschalter (17) mit der Auswerteinheit (20) verbunden ist.

4. Schließzylinder nach einem der Ansprüche 1 oder 2, **dadurch gekennzeichnet, dass** der Umschalter zwischen den Empfängern jeder Antenne und einem Signalleseschaltkreis, insbesondere einem A/D-Wandler geschaltet ist, der mit der Auswerteeinheit in Verbindung steht.

5. Schließzylinder nach einem der Ansprüche 1 bis 4, **dadurch gekennzeichnet, dass** der Umschalter als bistabiles oder monostabiles Relais ausgebildet ist.

6. Schließzylinder nach einem der Ansprüche 1 bis 5, **dadurch gekennzeichnet, dass** der Umschalter durch zwei unabhängige Eingänge eines Mikroprozessors der Auswerteinheit realisiert ist.

7. Schließzylinder nach einem der Ansprüche 1 bis 6, **dadurch gekennzeichnet, dass** der Umschalter (17) so ausgebildet ist, dass er die Auswerteeinheit (20) mit derjenigen Antenne (14, 15) des Schließzylinders verbindet, die auf der Seite angeordnet ist, in welche der Schlüssel zuletzt eingesteckt beziehungsweise auf welcher der Drehknauf zuletzt betätigt und/oder aktiviert worden ist.

8. Schließzylinder nach einem der Ansprüche 1 bis 7, **dadurch gekennzeichnet, dass** der Umschalter (17) aufgrund von Schaltsignalen von Schaltern (23, 24) geschaltet wird, die durch den Schlüssel beim Einführen in den Schließkern betätigt werden.

9. Schließzylinder nach einem der Ansprüche 1 bis 8, **dadurch gekennzeichnet, dass** der Umschalter aufgrund von Schaltsignalen von Schaltern schaltet, die aufgrund einer Betätigung und/oder Aktivierung des Drehknaufs betätigt werden.

10. Schließzylinder nach Anspruch 8 bis 9, **dadurch gekennzeichnet, dass** die Schalter (23, 24) unmittelbar mit dem Umschalter (17) zusammenwirken.

11. Schließzylinder nach Anspruch 8 bis 9, **dadurch gekennzeichnet, dass** die Schalter (23, 24) über die Auswerteeinheit (20) mit dem Umschalter (17) zusammenwirken.

12. Schließzylinder nach einem der Ansprüche 8 bis 11, **dadurch gekennzeichnet, dass** die Schalter als berührungsloser Näherungsschalter ausgebildet sind.

13. Schließzylinder nach einem der Ansprüche 1 bis 12, **dadurch gekennzeichnet, dass** der Umschalter (17) die Antennen (14, 15) mit der Auswerteeinheit (20) für eine vorbestimmte Zeit verbindet.

14. Schließzylinder nach einem der Ansprüche 1 bis 13, **dadurch gekennzeichnet, dass** der Umschalter nach der Aktivierung eines Schalters die entsprechende Antenne und/oder Empfänger und/oder Signalleseeinheit und/oder Auswerteinheit mit einem elektromotorischen Stellglied verbindet und/oder aktiviert.

15. Schließzylinder nach einem der Ansprüche 1 bis 14, **dadurch gekennzeichnet, dass** die Auswerteeinheit (20), der Umschalter (17) und die Antennen (14, 15) im Schließzylindergehäuse (16) integriert sind.

16. Schließzylinder nach einem der Ansprüche 1 bis 15, **dadurch gekennzeichnet, dass** die Antennen (14, 15) im Bereich des Schließkerns oder im Stirnbereich des Schließzylindergehäuses (16) angeordnet sind.

17. Schließzylinder nach einem der Ansprüche 1 bis 16, **dadurch gekennzeichnet, dass** die Antennen im Drehknauf angeordnet sind.

18. Schließzylinder nach einem der Ansprüche 1 bis 17, **dadurch gekennzeichnet, dass** der Schlüssel und der Schließkern als Wendeschlüsselsystem ausgebildet sind.

19. Schließzylinder nach einem der Ansprüche 1 bis 18, **dadurch gekennzeichnet, dass** der Sender und der Empfänger als Transpondersystem mit passiven Transponder im Schlüssel oder einer Codekarte ausgebildet ist.

## Claims

1. A lock cylinder with non-contacting transmission of an authorisation signal, which is provided with two opposing locking cores which are each capable of being actuated by a key or each capable of being actuated by a rotary knob or by a rotary knob and a key, respectively, in order to actuate a locking lug (13) for the purpose of unlocking a lock, and which interacts with an electronic decoding device that has at least one receiver and/or transmitter for the wireless communication of a coded authorisation signal and that has an evaluating unit (20) for decoding the authorisation signal, in order by means of an actuating element to permit or to bring about the unlocking of the lock only in the case of authorisation, said receiver interacting with antennae which receive an authorisation signal from the key or from another mobile code transmitter, a respective antenna (14, 15) being present on each of the two opposing sides (11, 12) of the lock cylinder, **characterised in that** the antennae are connected to the evaluating unit (20) via a change-over switch (17) which on the basis of the inserted key or on the basis of the actuated and/or activated rotary knob connects the evaluating unit to that antenna (14, 15) of the lock cylinder which is arranged on the side (11, 12) into which the key has been inserted into the locking core or on which the rotary knob has been actuated and/or activated.

2. Lock cylinder according to Claim 1, **characterised in that** a receiver (18, 18') is assigned to each antenna, and **in that** the change-over switch is connected between the receiver and the evaluating unit.

3. Lock cylinder according to one of Claims 1 or 2, **characterised in that** the receiver (18, 18') comprises a signal-reading circuit, in particular an A/D converter, the output of which is connected to the evaluating unit (20) directly or indirectly via the change-over switch (17).

4. Lock cylinder according to one of Claims 1 or 2, **characterised in that** the change-over switch is connected between the receivers of each antenna and a signal-reading circuit, in particular an A/D converter, which is linked to the evaluating unit.

5. Lock cylinder according to one of Claims 1 to 4, **characterised in that** the change-over switch is designed as a bistable or monostable relay.

6. Lock cylinder according to one of Claims 1 to 5, **characterised in that** the change-over switch is realised by two independent inputs of a microprocessor of the evaluating unit.

7. Lock cylinder according to one of Claims 1 to 6, **characterised in that** the change-over switch (17) is designed in such a way that it connects the evaluating unit (20) to that antenna (14, 15) of the lock cylinder which is arranged on the side into which the key was last inserted or on which the rotary knob was last actuated and/or activated.

8. Lock cylinder according to one of Claims 1 to 7, **characterised in that** the change-over switch (17) is switched on the basis of switching signals of switches (23, 24) which are actuated by the key upon insertion into the locking core.

9. Lock cylinder according to one of Claims 1 to 8, **characterised in that** the change-over switch switches on the basis of switching signals of switches which are actuated on the basis of an actuation and/or activation of the rotary knob.

10. Lock cylinder according to Claim 8 to 9, **characterised in that** the switches (23, 24) interact directly with the change-over switch (17).

11. Lock cylinder according to Claim 8 to 9, **characterised in that** the switches (23, 24) interact with the change-over switch (17) via the evaluating unit (20).

12. Lock cylinder according to one of Claims 8 to 11, **characterised in that** the switches are designed as a non-contacting proximity switch.

13. Lock cylinder according to one of Claims 1 to 12, **characterised in that** the change-over switch (17) connects the antennae (14, 15) to the evaluating unit (20) for a predetermined time.

14. Lock cylinder according to one of Claims 1 to 13, **characterised in that** after the activation of a switch the change-over switch connects the corresponding antenna and/or receiver and/or signal-reading unit and/or evaluating unit to an electromotive actuating element and/or activates it/them.

15. Lock cylinder according to one of Claims 1 to 14, **characterised in that** the evaluating unit (20), the change-over switch (17) and the antennae (14, 15) are integrated within the lock-cylinder casing (16).

16. Lock cylinder according to one of Claims 1 to 15, **characterised in that** the antennae (14, 15) are arranged in the region of the locking core or in the frontal region of the lock-cylinder casing (16).

17. Lock cylinder according to one of Claims 1 to 16, **characterised in that** the antennae are arranged in the rotary knob.

18. Lock cylinder according to one of Claims 1 to 17, **characterised in that** the key and the locking core are designed as a turnkey system.

19. Lock cylinder according to one of Claims 1 to 18, **characterised in that** the transmitter and the receiver are designed as a transponder system with a passive transponder in the key or in a code card.

## Revendications

1. Cylindre de fermeture avec transmission sans contact d'un signal d'autorisation, muni de deux noyaux de fermeture, tournés l'un vers l'autre, actionnés respectivement par une clé ou par un bouton tournant, ou par un bouton tournant ou une clé afin d'actionner un taquet de fermeture (13) pour déverrouiller une serrure, et qui coopère avec un dispositif de décodage électronique présentant au moins un récepteur et/ou un émetteur pour la transmission sans fil d'un signal d'autorisation codé et une unité d'exploitation (20) qui décode le signal d'autorisation, pour ne déclencher le déverrouillage d'une serrure au moyen d'un organe de commande qu'en cas d'autorisation, l'émetteur coopérant avec des antennes qui reçoivent un signal d'autorisation de la clé ou d'un autre émetteur de codes mobile, sur chacune des deux faces (11, 12) tournées l'une vers l'autre du cylindre de fermeture et pourvues d'une antenne (14, 15),
**caractérisé en ce que**
les antennes sont reliées à l'unité d'exploitation (20) par un commutateur (17) qui, suite à l'introduction de la clé ou à l'actionnement du bouton tournant, relie l'unité d'exploitation aux antennes (14, 15) du cylindre de fermeture disposées sur les faces (11, 12) où la clé a été introduite dans le noyau de fermeture ou bien le bouton tournant actionné et/ou activé.

2. Cylindre de fermeture selon la revendication 1,
**caractérisé en ce qu'**
un récepteur (18, 18') est associé à chaque antenne, et le commutateur est monté entre le récepteur et l'unité d'exploitation.

3. Cylindre de fermeture selon l'une des revendications 1 ou 2,
**caractérisé en ce que**
le récepteur (18, 18') comprend un circuit de lecture de signaux et en particulier un convertisseur analogique/numérique dont la sortie est reliée directement ou indirectement à l'unité d'exploitation (20) par l'intermédiaire du commutateur (17).

4. Cylindre de fermeture selon l'une des revendications 1 ou 2,
**caractérisé en ce que**
le commutateur est monté entre les récepteurs de chaque antenne et un circuit de lecture de signaux, en particulier un convertisseur analogique/numérique, en communication avec l'unité d'exploitation.

5. Cylindre de fermeture selon l'une des revendications 1 à 4,
**caractérisé en ce que**
le commutateur est un relais bistable ou monostable.

6. Cylindre de fermeture selon l'une des revendications 1 à 5,
**caractérisé en ce que**
le commutateur est réalisé par deux entrées indépendantes d'un microprocesseur de l'unité d'exploitation.

7. Cylindre de fermeture selon l'une des revendications 1 à 6,
**caractérisé en ce que**
le commutateur (17) relie l'unité d'exploitation (20) à l'antenne (14, 15) du cylindre de fermeture disposée sur la face dans laquelle la clé a été introduite la dernière fois ou sur laquelle le bouton tournant a été actionné et/ ou activé la dernière fois.

8. Cylindre de fermeture selon l'une des revendications 1 à 7,
**caractérisé en ce que**
le commutateur (17) est commuté suite à des signaux de commutation de détecteurs (23, 24) actionnés par la clé lors de l'introduction dans le noyau de fermeture.

9. Cylindre de fermeture selon l'une des revendications 1 à 8,
**caractérisé en ce que**
le commutateur commute suite à des signaux de commutation de détecteurs actionnés par un actionnement et/ou une activation du bouton tournant.

10. Cylindre de fermeture selon les revendications 8 à 9,
**caractérisé en ce que**
les détecteurs (23, 24) coopèrent directement avec le commutateur (17).

11. Cylindre de fermeture selon les revendications 8 à 9,
**caractérisé en ce que**
les détecteurs (23, 24) coopèrent avec le commutateur (17) par l'intermédiaire de l'unité d'exploitation (20).

12. Cylindre de fermeture selon l'une des revendications 8 à 11,
**caractérisé en ce que**
les détecteurs sont des détecteurs de proximité sans contact.

13. Cylindre de fermeture selon l'une des revendications 1 à 12,
**caractérisé en ce que**
le commutateur (17) relie les antennes (14, 15) à l'unité d'exploitation (20) pendant un temps prédéterminé.

14. Cylindre de fermeture selon l'une des revendications 1 à 13,
**caractérisé en ce qu'**
après l'activation d'un détecteur, le commutateur relie et/ou active l'antenne concernée et/ou le récepteur et/ou l'unité de lecture de signaux et/ou l'unité d'exploitation avec un organe de réglage à moteur électrique.

15. Cylindre de fermeture selon l'une des revendications 1 à 14,
**caractérisé en ce que**
l'unité d'exploitation (20), le commutateur (17) et les antennes (14, 15) sont intégrés dans le boîtier de cylindre de fermeture (16).

16. Cylindre de fermeture selon l'une des revendications 1 à 15,
**caractérisé en ce que**
les antennes (14, 15) sont disposées dans la zone du noyau de fermeture ou dans la zone frontale du boîtier de cylindre de fermeture (16).

17. Cylindre de fermeture selon l'une des revendications 1 à 16,
**caractérisé en ce que**
les antennes sont disposées dans le bouton tournant.

18. Cylindre de fermeture selon l'une des revendications 1 à 17,
**caractérisé en ce que**
la clé et le noyau de fermeture sont conçus sous la forme d'un système à clé réversible.

19. Cylindre de fermeture selon l'une des revendications 1 à 18,
**caractérisé en ce que**
l'émetteur et le récepteur sont conçus sous la forme d'un système à transpondeur le transpondeur passif étant dans la clé ou dans une carte codée.
